# EUROPÄISCHE PATENTSCHRIFT

(11) **EP 1 276 653 B1**
(45) Veröffentlichungstag und Bekanntmachung des Hinweises auf die Patenterteilung: **12.11.2003**
(21) Anmeldenummer: 01925177.6
(22) Anmeldetag: 17.04.2001
(51) Int. Cl.: B61F 5/32, B61F 5/52, B61F 3/02

(54) **FAHRWERK FÜR EIN SCHIENENFAHRZEUG**
RUNNING GEAR FOR A RAIL VEHICLE
TRAIN DE ROULEMENT POUR VEHICULE SUR RAILS

(30) Priorität: 17.04.2000 AT 6802000
(43) Veröffentlichungstag der Anmeldung: 22.01.2003
(73) Patentinhaber: Siemens SGP Verkehrstechnik GmbH, 1110 Wien (AT)
(72) Erfinder: TEICHMANN, Martin, A-8010 Graz (AT)
(74) Vertreter: Matschnig, Franz, Dipl.-Ing.
(86) Internationale Anmeldenummer: AT0100114
(87) Internationale Veröffentlichungsnummer: WO01079049

(56) Entgegenhaltungen:
- DE-A- 1 936 932
- DE-A- 2 144 157
- DE-C- 19 505 495
- US-A- 4 185 854

## Beschreibung

Die Erfindung betrifft ein Fahrwerk für ein Schienenfahrzeug mit zumindest zwei in Radsatzlagern gelagerten Radsätzen mit Achsen, Rädern und einem Fahrwerkrahmen, wobei der Fahrwerkrahmen zwei Längsträger und zumindest einen zwischen diesen angeordneten Querträger aufweist, der über zumindest zwei Gelenke mit den Längsträgern verbundenen ist, wobei sich die Längsträger und der Querträger in einer Ebene parallel zur Schienenebene gegeneinander verschieben lassen.

Bei Fahrwerken mit starrem Fahrwerkrahmen sind bauartbedingt oftmals aufwendige Lösungen notwendig, um die erforderliche Entgleisungssicherheit zu erreichen. Dies ist vor allem der Fall, wenn Fahrwerke dieser Art einen Antrieb aufweisen. Da hierbei üblicherweise ein eigenes Bremsgehänge und Motorkonsolen am Fahrwerkrahmen vorgesehen sind, können Probleme verursacht werden, beispielsweise hinsichtlich der Längssteifigkeit des Fahrwerkrahmens, der Primärfedersteifigkeit etc. Weiters müssen die im praktischen Betrieb auftretenden Belastungen bei starren Fahrwerkrahmen mit aufwendigen Konstruktionen umgelenkt werden, um bestehende Sicherheitsvorschriften einhalten zu können, was zu sehr hohen Eigengewichten der Fahrwerke führen kann.

Die oben genannten Probleme können dadurch vermieden werden, dass die Längsträger und der Querträger des Fahrwerkrahmens gelenkig miteinander verbunden sind. Damit wird erreicht, dass die Längsträger sich beispielsweise bei Kurvenfahrten in Fahrtrichtung ausrichten können, wodurch das Entgleisungsrisiko gegenüber starren Fahrwerkrahmen verringert werden kann.

Ein derartiges Fahrwerk mit einem H-förmigen, verwindbaren Rahmen, bestehend aus zwei Längs- und einem Querträger, wird in der DE 43 06 848 A1 und in der EP 0 409 128 A1 beschrieben. Die Einleitung von Querkräften in den Fahrwerkrahmen erfolgt hierbei über Radsatzlager, die mit den Längsträgern starr verbunden sind.

Die WO 90/11216 offenbart ein Fahrwerk mit gelenkigem Rahmen mit zumindest einem zwischen zwei Längsträgern angeordneten Querträger, der gegen die Längsträger abgefedert ist. Auch hier erfolgt die Einleitung auftretender Querkräfte, die durch Lenkvorgänge verursacht werden können, über starr mit den Längsträgern verbundene Radsatzlager.

Bei den soeben genannten Fahrwerken erfolgt die Einleitung von Querkräften, wie sie beispielsweise bei Kurvenfahrten auftreten können, in den Fahrwerkrahmen über Radsatzlager, die mit den Längsträgern des Fahrwerkrahmens verbunden sind, wobei der Fahrwerkrahmen bezüglich dieser Querkräfte möglichst verwindungssteif sein sollte, um das Entgleisungsrisiko weiter zu minimieren.

Nachteilig an den bekannten Ausführungsformen ist, dass mit ihnen bei einem gelenkig ausgeführten Fahrwerkrahmen bauartbedingt die erwünschte Querkraftsteifigkeit nicht erreicht werden kann.

Es ist daher eine Aufgabe der Erfindung, einen gelenkigen Fahrwerkrahmen zu schaffen, der bezüglich der auftretenden Querkräfte, wie sie beispielsweise bei Kurvenfahrten vorkommen können, möglichst verwindungssteif ist.

Diese Aufgabe wird mit einem Fahrwerk der eingangs genannten Art erfindungsgemäß dadurch gelöst, dass die Radsatzlager mit dem bzw jeweils einem der Querträger des Schienenfahrzeuges verbunden sind.

Bei dem erfindungsgemäßen Fahrwerk kann die Einleitung der auftretenden Querkräfte über die Radsatzlager direkt in den betreffenden Querträger stattfinden. Die Querkrafteinleitung erfolgt somit nicht wie bei den bekannten Fahrwerken in die Längsträger des Fahrwerkrahmens. Da der Querträger gegenüber den auftretenden Querbelastungen eine wesentlich höhere Verwindungssteifigkeit aufweist als die Langträger, werden dadurch die Steifigkeitseigenschaften des Fahrwerkes gegenüber den herkömmlicherweise verwendeten Fahrwerken wesentlich verbessert.

Sind zwei Radsätze mit zumindest einem zwischen ihnen angeordneten Querträger vorgesehen, so besteht eine vorteilhafte Variante der Erfindung darin, dass die Radsatzlager als Schwingenlager ausgebildet sind, die um Fortsätze des Querträgers parallel zu den Achsen der Radsätze drehbar sind.

Eine besonders gute Übertragung von Querbelastungen wird dadurch erreicht, dass die Radsatzlager mit dem bzw. jeweils einem der Querträger so verbunden sind, dass ein Verdrehen der Radsatzlager gegen den betreffenden Querträger um eine Achse normal zur Schienenebene ausgeschlossen ist.

Bei einer anderen vorteilhaften Ausführungsform sind die Radsatzlager mit dem bzw. jeweils einem der Querträger starr verbunden sind. Eine vorteilhafte Variante dieser Ausführungsform besteht darin, dass vier Radsätze vorgesehen sind, wobei jeweils zwei Radsätze ein Paar bilden, wobei ein Querträger zwischen den zwei Paaren von Radsätzen angeordnet ist. Um bei dieser Ausführungsform eine möglichst gute Krafteinleitung von den Radsatzlagern in den Querträger zu erhalten, sind jeweils zwei in Fahrtrichtung hintereinanderliegende Radsatzlager eines Paares von Radsätzen aus einem Stück gefertigt.

Bei einer anderen Variante sind zwei Radsätze vorgesehen, zwischen denen ein Querträger angeordnet ist. Bei dieser Variante kann an dem Querträger ein Antrieb für das Fahrwerk angeordnet sein.

In einer weiteren Ausführungsform ist an jedem Radsatz ein Antrieb für das Fahrwerk vorgesehen, der koaxial an den Achsen der Radsätze angeordnet ist.

Bei dieser Ausführungsform ist es vorteilhaft, wenn zwei aufeinanderfolgende Antriebe mit zwei Stangen verbunden sind, die übereinander und im wesentlichen parallel zueinander verlaufend angeordnet sind.

Weiters ist es günstig, um die Radsätze von ihrer Aufgabe der Längsmitnahme des Fahrwerkrahmens zu entlasten, wenn im Bereich der Achsen der Radsätze Bremsen vorgesehen sind. Dadurch kann die Verbindung der Radsätze mit dem bzw. jeweils einem der Querträger ausschließlich auf die erforderliche Wendesteifigkeit des Radsatzes um eine Achse normal zur Schienenebene ausgelegt werden. In einer vorteilhaften Weiterbildung dieser Variante, sind die Bremsen direkt mit dem Antrieb verbunden.

Eine günstige Ausführungsform besteht darin, dass die Radsatzlager zwischen den Rädern angeordnet sind.

In einer anderen Variante sind die Räder zwischen den Radsatzlagern angeordnet.

Eine günstige Ausführungsform für die Gelenke zwischen dem Querträger und den Langträgern besteht darin, dass die Gelenke als Pendel ausgeführt sind. Um den Neigungswinkel eines Wagekastens gegen das Fahrwerk einstellen zu können, sind die Gelenke in ihrer Höhe veränderbar.

In einer anderen Ausführungsform sind die Gelenke als Kugelgelenke ausgeführt.

Die Erfindung samt weiteren Vorteilen wird im folgenden anhand einiger nicht einschränkender Ausführungsbeispiele näher erläutert, die in den beigefügten Zeichnungen veranschaulicht sind.

Es zeigen
Fig. 1 ein erfindungsgemäßes Fahrwerk in perspektivischer Ansicht;
Fig. 2 ein erfindungsgemäßes Fahrwerk mit einem Antrieb in perspektivischer Ansicht;
Fig. 3 ein erfindungsgemäßes Fahrwerk mit einem koaxialen Antrieb in perspektivischer Ansicht;
Fig. 4 ein erfindungsgemäßes Fahrwerk mit vier Radsätzen in perspektivischer Ansicht.

Gemäß Fig. 1 weist ein Fahrwerk 1 nach einer ersten Ausführungsform der Erfindung zumindest zwei in Radsatzlagern 2 gelagerte Radsätze 3, einen Fahrwerkrahmen 6 mit zwei Langträgern 7 sowie einen die Langträger 7 verbindenden Querträger 8 auf Als Verbindungsglied zwischen dem Querträger 8 und den Langträgern 7 sind Gelenke 9 vorgesehen. Vorzugsweise sind diese Gelenke 9 als Pendel, welche in Bohrungen der Längsträger 7 drehbar gelagert sind ausgeführt. Um den Neigungswinkel eines hier nicht dargestellten Schienenfahrzeugoberbaues gegen das Fahrwerk 1 verstellen zu können, sind die Pendel in ihrer Höhe verstellbar. In einer anderen Ausführungsform sind die Gelenke 9 als Kugelgelenke ausgeführt. Zur Federung des Schienenfahrzeugoberbaues, beispielsweise eines Wagenkastens, gegen das Fahrwerk 1 sind Sekundärfedern 16 vorgesehen.

Die Radsatzlager 2 sind mit dem Querträger 8 des Schienenfahrzeuges so verbunden, dass sie lediglich um eine zur Achse 4 der Radsätze 3 parallele Achse 19 drehbar sind. Anders gesagt, die Radsatzlager 2 können nicht um eine Achse a, die normal zur Schienenebene ε verläuft, verdreht werden. Dadurch können auf Räder 5 wirkende Querkräfte über Radsatzachsen 4 und die dazugehörigen Radsatzlager 2 in den Querträger 8 eingeleitet werden. Durch diese Art der Krafteinleitung lässt sich ein auf Querbelastungen besonders verwindungssteifes Fahrwerk 1 verwirklichen. Da der Querträger 8 parallel zur Schienenebene kein Moment auf die Langträger 7 übertragen kann, können auch auf ihn parallel zu dieser Ebene wirkenden Belastungen nicht auf die Langträger 7 übertragen werden. Somit kann ein Verwinden des Fahrwerkes 1 unter auftretenden Querkräften durch die Erfindung vermieden werden. In der hier dargestellten Ausführungsform der Erfindung sind Verbindungen zwischen den Radsatzlagern 2 und dem Querträger 8 als Schwingenlager 10 ausgebildet, die um Fortsätze 11 des Querträgers 8 um Achsen 19 parallel zur Achse 4 der Radsätzen 2 drehbar sind.

Zwischen den Radsatzlagern 2 und den Langträgern 7 sind Primärfedern 14 vorgesehen, die bei herkömmlicherweise verwendeten Fahrwerken 1 einen wesentlichen Einfluss auf die Entgleisungssicherheit des Fahrwerkes 1 haben und dort daher entsprechend aufwendig hergestellt sind. Ein weiterer Vorteil der Erfindung besteht darin, dass aufgrund der zueinander beweglichen Langträger 7 die Steifigkeit der Primärfedern 14 keinen Einfluss auf die Entgleisungssicherheit des Fahrwerkes 1 hat. Damit sind diese Federn einfach und kostengünstig zu bauen.

Die Variante der Erfindung nach Fig. 2 weist einen im Bereich des Querträgers 8 angeordneten Antrieb 12 auf, wobei die Übertragung von Zug- und Druckkräften zum Schienenfahrzeugsoberbau über eine mit dem Antrieb 12 verbundene Zug/Druckstange 15 in Form einer Tiefzuganlenkung erfolgt. Diese Art der Anlenkung ist bei dieser Ausführungsform erforderlich, um Zwängungen des Fahrwerkes 1, welche durch Nickbewegungen des Schienenfahrzeugoberbaus hervorgerufen werden können, zu verhindern.

Im Bereich der Radachsen sind Bremsen 13 vorgesehen die mit dem Antrieb 12 direkt verbunden sind. Durch diese Anordnung wirken bei einer Bremsung auftretenden Momente direkt auf die Achsen 4 und können über die Zug/Druckstange 15 in den Schienenfahrzeugsoberbau als Nickmomente abgesetzt werden, wodurch die Radsatzführungen 2 von diesen Momenten entlastet werden können.

In einer weiteren Ausführungsform der Erfindung nach Fig. 3 weist ein erfindungsgemäßes Fahrwerk im Bereich jeder Radachse einen Antrieb 12 auf, wobei jeder Antrieb 12 direkt mit einer Bremse 13 verbunden ist. Zur Übertragung von Zug- und Druckkräften sind zwei Zug/Druckstangen 15 vorgesehen, die mit einem der Antriebe 12 verbunden sind.

Die Antriebe 12 sind untereinander mit zwei Stangen 17 verbunden und vorzugsweise so angeordnet, dass die Längsachsen der Antriebe 12 mit den Radsatzachsen zusammenfallen um eine möglichst gute Übertragung der Antriebsmomente zu gewährleisten. Eine der Stangen 17 verbindet die beiden Antriebe 12 über dem Querträger 8 und die andere Stange 17 unter dem Querträger 8 miteinander. Auf diese Weise wird die Anzahl der Freiheitsgrade der Antriebe 12 um zwei vermindert, nämlich um einen Rotationsfreiheitsgrad um die Radsatzachsen und einen Translationsfreiheitsgrad parallel zur Längsrichtung der Längsträger 7, wodurch sich die Belastung der Radsatzführungen weiter vermindern lässt.

Durch die Absetzung der Antriebs- und Bremsmomente sowie der Zug- und Druckkräfte in den Bereich der Radsatzachsen, wie schon bei Fig. 2 beschrieben, werden die Radsatzführungen 2 von ihrer üblichen Aufgabe der Längsmitnahme des Fahrwerkes 1 entlastet. Da die Abstützung der Bremsen 13 über den Antrieb 12 erfolgt, können auftretende Bremsmomente wie Antriebsmomente in den Schienenfahrzeugsoberbau als Nickmomente abgesetzt werden. Somit können die Radsatzführungen 2 in erster Linie auf die erforderliche Wendesteifigkeit der Radsätze 3 um eine Achse normal zur Schienenebene ε ausgelegt werden. Zur weiteren Dämpfung des Fahrwerkes 1 sind Querdämpfer 18 vorgesehen.

Bezugnehmend auf Fig. 4 weist ein anderes erfindungsgemäßes Fahrwerk zwei Paare von Radsätzen 3 auf, wobei der Querträger 8 zwischen den Paaren angeordnet ist. Um eine gute Krafteinleitung in den Querträger 8 zu erreichen, sind die jeweils zwei hintereinanderliegenden Radsatzlager 2 eines Paares aus einem Stück gefertigt, das mit dem Querträger 8 verschweißt ist. Im Achsbereich der Radsätze 3 sind koaxial zu den Radsatzachsen angeordnete Antriebe 12 vorgesehen, wobei im Bereich jeder Achse Bremsen 13 vorgesehen sind, die mit den Antrieben 12 direkt in Verbindung stehen, wie schon in Fig. 3 und Fig. 2 beschrieben. Die Antriebe 12 sind miteinander über Stangen 17 miteinander verbunden, wobei je zwei übereinander und parallel angeordnete Stange 17 zwei Antriebe 12 miteinander verbinden. Auf diese Weise lässt sich, wie schon bei Fig. 3 beschrieben, die Anzahl der Freiheitsgrade der Antriebe 12 um zwei reduzieren.

Bei den in Fig. 1 bis Fig. 4 dargestellten Varianten der Erfindung weisen die Fahrwerke 1 außerhalb des Fahrwerkrahmens 6 gelagerte Radsätze 2 auf. Eine Lagerung der Radsätze 2 innerhalb des Fahrwerkrahmens 6 ist jedoch genauso möglich. Diese Ausführungsform bietet darüber hinaus die Möglichkeit, das Fahrwerk 1 aeroakustisch zu verkleiden.

## Patentansprüche

1. Fahrwerk (1) für ein Schienenfahrzeug mit zumindest zwei in Radsatzlagern (2) gelagerten Radsätzen (3) mit Achsen (4), Rädern (5) und einem Fahrwerkrahmen (6), wobei der Fahrwerkrahmen (6) zwei Längsträger (7) und zumindest einen zwischen diesen angeordneten Querträger (8) aufweist, der über zumindest zwei Gelenke (9) mit den Längsträgern (7) verbundenen ist, wobei die Längsträger (7) und der Querträger (8) in einer Ebene parallel zur Schienenebene (ε) gegeneinander beweglich sind, **dadurch gekennzeichnet, dass** die Radsatzlager (2) mit dem bzw. jeweils einem der Querträger (8) des Schienenfahrzeuges verbunden sind.

2. Fahrwerk nach Anspruch 1, **dadurch gekennzeichnet, dass** die Radsatzlager (2) als Schwingenlager (10) ausgebildet sind, die um Fortsätze (11) des Querträgers (8) parallel zu den Achsen (4) der Radsätze (3) drehbar sind.

3. Fahrwerk nach einem der Ansprüche 1 oder 2, **dadurch gekennzeichnet, dass** die Radsatzlager (2) mit dem bzw. jeweils einem der Querträger (8) so verbunden sind, dass ein Verdrehen der Radsatzlager (2) gegen den betreffenden Querträger (8) um eine Achse (a) normal zur Schienenebene (ε) ausgeschlossen ist.

4. Fahrwerk nach Anspruch 1, **dadurch gekennzeichnet, dass** die Radsatzlager (2) mit dem bzw. jeweils einem der Querträger (8) starr verbunden sind.

5. Fahrwerk nach einem der Ansprüche 1 bis 3, **dadurch gekennzeichnet, dass** vier Radsätze (3) vorgesehen sind, wobei jeweils zwei Radsätze (3) ein Paar bilden, wobei ein Querträger (8) zwischen den zwei Paaren von Radsätzen (3) angeordnet ist.

6. Fahrwerk nach Anspruch 4, **dadurch gekennzeichnet, dass** jeweils zwei in Fahrtrichtung hintereinanderliegende Radsatzlager (2) eines Paares von Radsätzen (3) aus einem Stück gefertigt sind.

7. Fahrwerk nach einem der Ansprüche 1 bis 4, **dadurch gekennzeichnet, dass** zwei Radsätze (3) vorgesehen sind, zwischen denen ein Querträger (8) angeordnet ist.

8. Fahrwerk nach Anspruch 7, **dadurch gekennzeichnet, dass** an dem Querträger (8) ein Antrieb (12) für das Fahrwerk (1) angeordnet ist.

9. Fahrwerk nach einem der Ansprüche 1 bis 7, **dadurch gekennzeichnet, dass** an jedem Radsatz (3) ein Antrieb (12) für das Fahrwerk (1) vorgesehen ist, der koaxial zu den Achsen (4) der Radsätze (3) angeordnet ist.

10. Fahrwerk nach Anspruch 9, **dadurch gekennzeichnet, dass** zwei aufeinanderfolgende Antriebe (12) mit zwei Stangen (17) verbunden sind, die übereinander und im wesentlichen parallel zueinander verlaufend angeordnet sind.

11. Fahrwerk nach einem der Ansprüche 1 bis 10, **dadurch gekennzeichnet, dass** im Bereich der Achsen (4) der Radsätze (3) Bremsen (13) vorgesehen sind.

12. Fahrwerk nach Anspruch 11, **dadurch gekennzeichnet, dass** die Bremsen (13) direkt mit dem Antrieb (12) verbunden sind.

13. Fahrwerk nach einem der Ansprüche 1 bis 12, **dadurch gekennzeichnet, dass** die Radsatzlager (2) zwischen den Rädern (5) angeordnet sind.

14. Fahrwerk nach einem der Ansprüche 1 bis 13, **dadurch gekennzeichnet, dass** die Räder (5) zwischen den Radsatzlagern (2) angeordnet sind.

15. Fahrwerk nach einem der Ansprüche 1 bis 14, **dadurch gekennzeichnet, dass** die Gelenke (9) als Pendel ausgeführt sind.

16. Fahrwerk nach Anspruch 15, **dadurch gekennzeichnet, dass** die Gelenke (9) in ihrer Höhe veränderbar sind.

17. Fahrwerk nach einem der Ansprüche 1 bis 14, **dadurch gekennzeichnet, dass** die Gelenke (9) als Kugelgelenke ausgeführt sind.

## Claims

1. Running gear (1) for a rail vehicle having at least two wheel sets (3) which are mounted in wheel set bearings (2) and have axles (4), wheels (5) and a chassis frame (6), wherein the chassis frame (6) comprises two sole bars (7) and at least one cross-member (8) which is disposed therebetween and is connected to the sole bars (7) via at least two articulations (9), wherein the sole bars (7) and the cross-member (8) are movable relative to each other in a plane in parallel with the rail plane (ε), **characterised in that** the wheel set bearings (2) are connected to the, or respectively to one of the, cross-members (8), of the rail vehicle.

2. Running gear as claimed in claim 1, **characterised in that** the wheel set bearings (2) are formed as link brackets (10) which can be rotated in parallel with the axles (4) of the wheel sets (3) about extensions (11) of the cross-member (8).

3. Running gear as claimed in any one of claims 1 or 2, **characterised in that** the wheel set bearings (2) are connected to the, or respectively to one of the, cross-members (8) in such a manner that it is impossible for the wheel set bearings (2) to become twisted relative to the corresponding cross-member (8) about an axis (a) normal to the rail plane (ε).

4. Running gear as claimed in claim 1, **characterised in that** the wheel set bearings (2) are rigidly connected to the, or respectively to one of the, cross-members (8).

5. Running gear as claimed in any one of claims 1 to 3, **characterised in that** four wheel sets (3) are provided, wherein in each case two wheel sets (3) form one pair, wherein a cross-member (8) is arranged between the two pairs of wheel sets (3).

6. Running gear as claimed in claim 4, **characterised in that** two wheel set bearings (2), which are located one behind the other in the direction of travel, of a respective pair of wheel sets (3) are each manufactured from one piece.

7. Running gear as claimed in any one of claims 1 to 4, **characterised in that** two wheel sets (3) are provided, between which there is disposed a cross-member (8).

8. Running gear as claimed in claim 7, **characterised in that** the cross-member (8) is provided with a drive (12) for the running gear (1).

9. Running gear as claimed in any one of claims 1 to 7, **characterised in that** each wheel set (3) is provided with a drive (12) for the running gear (1) which is arranged coaxially with respect to the axles (4) of the wheel sets (3).

10. Running gear as claimed in claim 9, **characterised in that** two consecutive drives (12) are connected by means of two rods (17) which are arranged one above the other and extending substantially in parallel with each other.

11. Running gear as claimed in any one of claims 1 to 10, **characterised in that** brakes (13) are provided in the region of the axles (4) of the wheel sets (3).

12. Running gear as claimed in claim 11, **characterised in that** the brakes (13) are connected directly to the drive (12).

13. Running gear as claimed in any one of claims 1 to 12, **characterised in that** the wheel set bearings (2) are arranged between the wheels (5).

14. Running gear as claimed in any one of claims 1 to 13, **characterised in that** the wheels (5) are arranged between the wheel set bearings (2).

15. Running gear as claimed in any one of claims 1 to 14, **characterised in that** the articulations (9) are formed as pendulum joints.

16. Running gear as claimed in claim 15, **characterised in that** the height of the articulations (9) can be varied.

17. Running gear as claimed in any one of claims 1 to 14, **characterised in that** the articulations (9) are formed as ball-and-socket joints.

## Revendications

1. Bogie (1) pour un véhicule ferroviaire comprenant au moins deux trains de roues (3) avec des essieux (4) et roues (5), logés dans des paliers d'essieux (2), et un châssis de bogie (6), le châssis de bogie (6) étant formé par deux longerons (7) et au moins une traversé (8) agencée entre ceux-ci et assemblée aux longerons (7) par au moins deux articulations (9), les longerons (7) et la traverse (8) étant mobiles l'un par rapport à l'autre dans un plan parallèle au plan des rails (ε), **caractérisé en ce que** les paliers d'essieux (2) sont assemblés avec la ou respectivement l'une des traverses (8) du véhicule ferroviaire.

2. Bogie selon la revendication 1, **caractérisé en ce que** les paliers d'essieux (2) sont conçus sous forme de paliers oscillants (10) qui sont logés de manière rotative autour de prolongements (11) de la traverse (8) parallèlement aux essieux (4) des trains de roues (3).

3. Bogie selon la revendication 1 ou 2, **caractérisé en ce que** les paliers d'essieux (2) sont assemblés avec la ou respectivement l'une des traverses (8), de telle sorte qu'il est exclu que les paliers d'essieux (2) contre la traverse (8) concernée puissent effectuer une rotation autour d'un axe (a) perpendiculaire au plan des rails (ε).

4. Bogie selon la revendication 1, **caractérisé en ce que** les paliers d'essieux (2) sont assemblés de manière rigide avec la ou respectivement l'une des traverses (8).

5. Bogie selon l'une quelconque des revendications 1 à 3, **caractérisé en ce que** quatre trains de roues (3) sont prévus, sachant que respectivement deux trains de roues (3) forment une paire, une traverse (8) étant agencée entre les deux paires de trains de roues (3).

6. Bogie selon la revendication 4, **caractérisé en ce que** respectivement deux paliers d'essieux (2), consécutifs dans le sens de déplacement, dans une paire de trains de roues (3) sont réalisés d'une seule pièce.

7. Bogie selon l'une quelconque des revendications 1 à 4, **caractérisé en ce que** deux trains de roues(3) sont prévus, entre lesquels est agencée une traverse (8).

8. Bogie selon la revendication 7, **caractérisé en ce qu'**un dispositif d'entraînement (12) pour le bogie (1) est agencé sur la traverse (8).

9. Bogie selon l'une quelconque des revendications 1 à 7, **caractérisé en ce qu'**un dispositif d'entraînement (12) pour le bogie (1) est prévu sur chaque train de roues (3), lequel est agencé coaxialement sur les essieux (4) des trains de roues (3).

10. Bogie selon la revendication 9, **caractérisé en ce que** deux dispositifs d'entraînement (12) successifs sont assemblés par deux tiges (17), qui sont superposées et sont sensiblement parallèles l'une à l'autre.

11. Bogie selon l'une quelconque des revendications 1 à 10, **caractérisé en ce que** des freins (13) sont prévus dans la zone des essieux (4) des trains de roues (3).

12. Bogie selon la revendication 11, **caractérisé en ce que** les freins (13) sont assemblés directement avec le dispositif d'entraînement (12).

13. Bogie selon l'une quelconque des revendications 1 à 12, **caractérisé en ce que** les paliers d'essieux (2) sont agencés entre les roues (5).

14. Bogie selon l'une quelconque des revendications 1 à 13, **caractérisé en ce que** les roues (5) sont disposées entre les paliers d'essieux (2).

15. Bogie selon l'une quelconque des revendications 1 à 14, **caractérisé en ce que** les articulations (9) sont conçues sous forme d'articulations oscillantes.

16. Bogie selon la revendication 15, **caractérisé en ce que** les articulations (9) sont réglables en hauteur.

17. Bogie selon l'une quelconque des revendications 1 à 14, **caractérisé en ce que** les articulations (9) sont conçues sous forme d'articulations à rotule.
